# EUROPÄISCHE PATENTSCHRIFT

(11) **EP 0 858 088 B1**
(45) Veröffentlichungstag und Bekanntmachung des Hinweises auf die Patenterteilung: **06.05.2004**
(21) Anmeldenummer: 98100590.3
(22) Anmeldetag: 15.01.1998
(51) Int. Cl.: H01H 23/12

(54) **Elektrisches Schaltgerät**
Electric switching device
Appareil de commutation électrique

(30) Priorität: 08.02.1997 DE 19704838
(43) Veröffentlichungstag der Anmeldung: 12.08.1998
(73) Patentinhaber: ABB PATENT GmbH, 68526 Ladenburg (DE)
(72) Erfinder: Lerke, Richard, Dipl.-Ing., 58135 Hagen (DE); Maekler, Klaus, 58579 Schalksmühle (DE); Schulte-Lippern, Günter, Dipl.-Ing., 58513 Lüdenscheid (DE)
(74) Vertreter: Miller, Toivo

(56) Entgegenhaltungen:
- DE-U- 1 757 672
- DE-U- 1 758 190
- DE-U- 1 792 077

## Beschreibung

Die Erfindung betrifft ein elektrisches Schaltgerät, insbesondere Wippschalter oder Wipptaster, mit wenigstens einer Kontaktstelle, die eine T-förmige, in Schneidlagern hängend gelagerte Kontaktwippe mit wenigstens einem daran angeordneten beweglichen Kontaktstück und wenigstens ein festes Kontaktstück aufweist, sowie mit einem Handbetätigungselement, welches die Kontaktwippe unter Zwischenfügung einer Druckfeder beaufschlagt.

Elektrische Schaltgeräte mit liegend angeordneten Kontaktwippen sind allgemein bekannt. Ein elektrisches Schaltgerät mit einer hängend angeordneten Kontaktwippe ist in der DE 196 18 014 vorgeschlagen worden. Bei diesem Vorschlag ist ebenfalls zwischen dem Handbetätigungselement, der Schaltwippe, und der Kontaktwippe eine Druckfeder angeordnet, welche in der Schaltwippe geführt ist und die Kontaktwippe unmittelbar beaufschlagt. Um ein Auswandern der Feder beziehungsweise der Kontaktwippe zu unterbinden ist auf der Stimkante der T-förmigen Kontaktwippe eine nockenförmige Anformung vorgesehen, welche von der Druckfeder umgriffen ist.

Diese Gestaltung hat sich im Betrieb als verbesserungswürdig erwiesen, so daß hiervon ausgehend die Erfindung die Aufgabe hat, ein Schaltgerät der eingangs genannten Art zu schaffen, das möglichst einfach aufgebaut ist und zuverlässig arbeitet. Außerdem soll eine automatische Montage des Schaltgerätes möglich sein.

Diese Aufgabe wird durch die kennzeichnenden Merkmale des Patentanspruchs 1 gelöst. Weitere vorteilhafte Ausgestaltungen und Verbesserungen der Erfindung sind in den Unteransprüchen angegeben.

Gemäß der Erfindung ist ein Transferteil vorgesehen, welches zwischen dem Handbetätigungselement und der Kontaktwippe angeordnet ist. Dabei ist das Transferteil mit einer zur Kontaktwippe hin offenen nutähnlichen Einformung versehen, in welche die Kontaktwippe eingreift, wobei die Druckfeder im Transferteil geführt ist.

Obwohl gegenüber der älteren Gestaltung ein zusätzliches Teil, nämlich das Transferteil vorgesehen ist, wird hierdurch die Bauhöhe der Kontaktanordnung keineswegs vergrößert. Vielmehr ist hierdurch sichergestellt, daß die Eintauchtiefe eines als Unterputzgerät ausgebildeten erfindungsgemäßen Schaltgeräts in eine Wandeinbaudose höchstens 16 mm beträgt. Damit aber ist eine vielseitige Verwendbarkeit des erfindungsgemäßen Schaltgeräts gegeben, da sein Platzbedarf beziehungsweise sein Raumbedarf gegenüber herkömmlichen Schaltgeräten optimiert ist bei gleichzeitig erhöhter Schaltsicherheit.

Das erfindungsgemäß eingefügte Transferteil besitzt einen vorzugsweise einstükkig angeformten Steg, der mit einer dem Transferteil zugewandten, eine entgegengerichtete Ausnehmung aufweisenden Stirnkante der T-förmigen Kontaktwippe zusammenarbeitet, während die abgewandte Stirnseite von einer Druckfeder beaufschlagt ist.

Vorzugsweise ist die erwähnte Ausnehmung an der Kontaktwippe V-förmig ausgebildet und darüber hinaus symmetrisch angeordnet.

Zusätzlich kann die Einformung am Transferteil V-förmig ausgebildet sein, wobei vorteilhafterweise der Nutgrund der Einformung am Transferteil mit einer entgegengerichteten Wölbung versehen ist.

Hierdurch ist in weiterer Ausgestaltung der Erfindung gewährleistet, daß die Kontaktwippe bei einer Schalthandlung mit ihrer Einformung am Steg am Transferteil abwälzt.

Gemäß einer bevorzugten Weiterbildung ist der, wie bereits erwähnt, am Transferteil einstückig angeformte Steg mittig angeordnet, so daß er sich vorteilhafterweise parallel zur Bewegungsebene der Kontaktwippe erstreckt und die nutähnliche Einformung symmetrisch unterteilt.

Der besondere Vorteil des beim erfindungsgemäßen Schaltgerät vorgesehenen, mit dem daran angeordneten Steg versehenen Transferteils besteht darin, daß der Steg ein seitliches Auswandern der Kontaktwippe verhindert.

Diese und weitere vorteilhafte Ausgestaltungen und Verbesserungen der Erfindung sind Gegenstand der Unteransprüche.

Anhand eines in der schematischen Zeichnung dargestellten Ausführungsbeispiels sollen die Erfindung, vorteilhafte Ausgestaltungen und Verbesserungen sowie besondere Vorteile der Erfindung näher erläutert und beschrieben werden.

Es zeigen:
- Fig. 1: eine Kontaktanordnung mit Transferteil gemäß der Erfindung in Schrägansicht und
- Fig. 2: die Kontaktanordnung gemäß Fig. 1 in Seitenansicht.

In Fig. 1 ist eine Kontaktanordnung 10 für ein nicht näher dargestelltes Schaltgeräts gemäß der Erfindung gezeigt, welche einen als hängende Kontaktwippe vorgesehenen beweglichen Kontakt 12, ein Transferteil 14 mit einem Führungszapfen 16 und eine Druckfeder 18 umfaßt, die von dem Führungszapfen 16 geführt ist.

Der bewegliche Kontakt 12 ist T-förmig ausgebildet und trägt an seinem Mittelsteg 20 nahe dessen freiem Ende beidseitig je ein Kontaktstück 22, das mit wenigstens einem hier nicht dargestellten festen Kontakt zusammenarbeitet.

Die Querarme 24 des T-förmigen Kontaktes 12 sind an ihrer dem Mittelsteg 20 zugewandten Schmalseite 26 schneidenförmig ausgebildet und dafür vorgesehen, sich auf einer hier nicht dargestellten Stützfläche des betreffenden Schaltgeräts möglichst reibungsarm abzustützen.

Auf der gegenüberliegenden Schmalseite 28 des Querarms 26 ist mittig eine V-förmige Kerbe 30 eingeformt, in welche ein am Transferteil vorhandener Steg 32 eingreift und so die Federkraft der beaufschlagenden Feder 18 auf den Kontakt 12 überträgt.

Das erfindungsgemäße Transferteil 14 ist, wie insbesondere aus Fig. 1 ersichtlich, quasi kastenförmig ausgebildet mit einander gegenüberliegend angeordneten geschlossenen ersten Seitenwänden 34, zwischen denen der in Fig. 2 gezeigte Steg 32 aufgespannt ist, sowie mit zwei hierzu rechtwinklig, ebenfalls einander gegenüberliegend angeordneten zweiten Seitenwänden 36, die jeweils mit einer V-förmigen Ausnehmung 38 versehen sind, in welche die Querarme 24 des Kontaktes 12 eingreifen und geführt sind.

Vorteilhafterweise ist der Nutgrund der Einformung (38) am Transferteil (14) mit einer entgegengerichteten Wölbung versehen, welche für den innerhalb der Einformung 38 schwenkbeweglich geführten Kontakt 12 eine definierte Auflage bildet.

In dem gezeigten Beispiel sind die ersten Seitenwände 34 des Transferteils 14 gegenüber den zweiten Seitenwänden 36 zurückgesetzt. Alle vier Seitenwände 34, 36 sind durch einen fest angeformten Deckel 37 miteinander verbunden, an welchen der Führungszapfen 16 für die Druckfeder 18 angeformt ist, welche dem Kontakt 12 eine bistabile Lage sichert.

## Patentansprüche

1. Elektrisches Schaltgerät, insbesondere Wippschalter oder Wipptaster, mit wenigstens einer Kontaktstelle (10), die eine T-förmige, in Schneidlagem hängend gelagerte Kontaktwippe (12) mit wenigstens einem daran angeordneten beweglichen Kontaktstück (22) und wenigstens ein festes Kontaktstück aufweist, sowie mit einem Handbetätigungselement, welches die Kontaktwippe (12) unter Zwischenfügung einer Druckfeder (18) beaufschlagt, wobei ein Transferteil (14) vorgesehen ist, welches zwischen dem Handbetätigungselement und der Kontaktwippe (12) angeordnet ist, wobei das Transferteil (14) mit einer zur Kontaktwippe hin offenen nutähnlichen Einformung (38) versehen ist, in welche die Kontaktwippe (12) eingreift, wobei am Transferteil (14) die Druckfeder (18) geführt ist, **dadurch gekennzeichnet, dass** die T-förmige Kontaktwippe (12) an ihrer dem Transferteil (14) zugewandten, von der Druckfeder (18) beaufschlagten Stimkante (28) eine entgegengerichtete Ausnehmung (30) aufweist, die mit einem am Transferteil (14) angeordneten Steg (32) zusammenarbeitet.

2. Schaltgerät nach Anspruch 1, **dadurch gekennzeichnet, dass** die Ausnehmung (30) an der Kontaktwippe (12) V-förmig ist.

3. Schaltgerät nach Anspruch 1 oder 2, **dadurch gekennzeichnet, dass** die Ausnehmung (30) an der Kontaktwippe (12) symmetrisch angeordnet ist.

4. Schaltgerät nach einem der vorherigen Ansprüche, **dadurch gekennzeichnet, dass** die Einformung (38) am Transferteil (14) V-förmig ausgebildet ist.

5. Schaltgerät nach einem der vorherigen Ansprüche, **dadurch gekennzeichnet; dass** der Nutgrund der Einformung (38) am Transferteil (14) mit einer entgegengerichteten Wölbung versehen ist.

6. Schaltgerät nach Anspruch 1, **dadurch gekennzeichnet, dass** die Kontaktwippe (12) bei einer Schalthandlung mit ihrer Einformung (30) am Steg (32) am Transferteil (14) abwälzt.

7. Schaltgerät nach Anspruch 1 oder 6, **dadurch gekennzeichnet, dass** der Steg (32) am Transferteil (14) einstückig angeformt ist.

8. Schaltgerät nach einem der Ansprüche 1, 6 oder 7, **dadurch gekennzeichnet, dass** der Steg (32) am Transferteil (14) mittig angeordnet ist und sich parallel zur Bewegungsebene der Kontaktwippe (12) erstreckt.

9. Schaltgerät nach Anspruch 8, **dadurch gekennzeichnet, dass** der Steg (32) die nutähnliche Einformung (30) an der Kontaktwippe (12) symmetrisch unterteilt.

10. Schaltgerät nach einem der Ansprüche 1, 6, 7, 8 oder 9, **dadurch gekennzeichnet, dass** der Steg (32) ein seitliches Auswandern der Kontaktwippe (12) verhindert.

## Claims

1. An electric switching device, especially a rocker switch or rocker pushbutton, with at least one contact point (10) comprising a T-like contact rocker (12) which is held in a suspended manner in a wedge-type bearing and comprises at least one movable contact element (22) arranged thereon and at least one fixed contact element, and with a hand actuating element which pressurizes the contact rocker (12) by interposing a compression spring (18), with a transfer part (14) being provided which is arranged between the hand actuating element and the contact rocker (12), with the transfer part (14) being provided with a groove-like shaped part which is open towards the contact rocker and in which the contact rocker (12) engages, with the compression spring (18) being guided on the transfer part (14), **characterized in that** the T-shaped contact rocker (12) comprises an oppositely facing recess (30) on its face edge (28) which faces the transfer part (14) and is pressurized by the compression spring, which recess cooperates with a web (32) arranged on the transfer part (14).

2. A switching device as claimed in claim 1, **characterized in that** the recess (30) on the contact rocker (12) is V-shaped.

3. A switching device as claimed in claim 1 or 2, **characterized in that** the recess (30) on the contact rocker (12) is arranged symmetrically.

4. A switching device as claimed in one of the preceding claims, **characterized in that** the recessed shaped part (38) on the transfer part (14) is provided with a V-shaped configuration.

5. A switching device as claimed in one of the preceding claims, **characterized in that** the base of the groove of the recessed shaped part (38) on the transfer part (14) is provided with an oppositely facing arching.

6. A switching device as claimed in claim 1, **characterized in that** during a switching action the contact rocker (12) rolls off with a recessed shaped part (30) on the web (32) on the transfer part (14).

7. A switching device as claimed in claim 1 or 6, **characterized in that** the web (32) on the transfer part (14) is shaped in an integral manner.

8. A switching device as claimed in one of the claims 1, 6 or 7, **characterized in that** the web (32) on the transfer part (14) is arranged in the center and extends parallel to the plane of movement of the contact rocker (12).

9. A switching device as claimed in claim 8, **characterized in that** the web (32) symmetrically subdivides the groove-like recessed shaped part (30) on the contact rocker (12).

10. A switching device as claimed in one of the claims 1, 6, 7, 8 or 9, **characterized in that** the web (32) prevents any lateral migration of the contact rocker (12).

## Revendications

1. Appareil de connexion électrique, notamment interrupteur ou poussoir à bascule, avec au moins un point de contact (10) comportant une bascule de contact (12) conformée en T et accrochée dans des supports à couteau et sur laquelle est disposé au moins un plot de contact (22) mobile et au moins un plot de contact fixe ainsi qu'avec un élément de commande manuelle qui sollicite la bascule de contact (12) par le biais d'un ressort de compression (18) interposé, une pièce de transfert (14) disposée entre l'élément de commande manuelle et la bascule de contact (12) étant prévue, la pièce de transfert (14) étant munie d'une moulure (38) semblable à une gorge et s'ouvrant sur la bascule de contact et dans laquelle s'engage la bascule de contact (12), le ressort de compression (18) étant prévu sur la pièce de transfert (14), **caractérisé en ce que**, sur son arête d'extrémité (28) tournée vers la pièce de transfert (14) et sollicitée par le ressort de compression (18), la bascule de contact (12) en T comporte un évidement (30) orienté dans le sens opposé et qui coopère avec un méplat (32) disposé sur la pièce de transfert (14).

2. Appareil de connexion selon la revendication 1, **caractérisé en ce que** l'évidement (30) prévu sur la bascule de contact (12) est conformé en V.

3. Appareil de connexion selon la revendication 1 ou 2, **caractérisé en ce que** l'évidement (30) prévu sur la bascule de contact (12) est disposé de façon symétrique.

4. Appareil de connexion selon l'une quelconque des revendications précédentes, **caractérisé en ce que** la moulure (38) pratiquée dans la pièce de transfert (14) est conformée en V.

5. Appareil de connexion selon l'une quelconque des revendications précédentes, **caractérisé en ce que** le fond de la gorge de la moulure (38) pratiquée dans la pièce de transfert (14) présente une courbure opposée.

6. Appareil de connexion selon la revendication 1, **caractérisé en ce que**, lors d'une commutation, la moulure (30) de la bascule de contact (12) se déplace le long du méplat (32) prévu sur la pièce de transfert (14).

7. Appareil de connexion selon la revendication 1 ou 6, **caractérisé en ce que** le méplat (32) prévu sur la pièce de transfert (14) est venu de moulage d'une seule pièce.

8. Appareil de connexion selon l'une quelconque des revendications 1, 6 ou 7, **caractérisé en ce que** le méplat (32) prévu sur la pièce de transfert (14) est disposé au centre et est parallèle au plan du mouvement de la bascule de contact (12).

9. Appareil de connexion selon la revendication 8, **caractérisé en ce que** le méplat (32) partage de façon symétrique la moulure (30) semblable à une gorge pratiquée dans la bascule de contact (12).

10. Appareil de connexion selon l'une quelconque des revendications 1, 6, 7, 8 ou 9, **caractérisé en ce que** le méplat (32) empêche le débattement latéral de la bascule de contact (12).
